# EUROPÄISCHE PATENTANMELDUNG

(11) **EP 4 729 695 A1**
(43) Veröffentlichungstag der Anmeldung: **22.04.2026**
(21) Anmeldenummer: 24206741.1
(22) Anmeldetag: 15.10.2024
(51) Int. Cl.: E01F 15/14

(54) **ANPRALLDÄMPFER ODER TERMINAL**

(71) Anmelder: voestalpine Krems Finaltechnik GmbH, 3502 Krems-Lerchenfeld (AT)
(72) Erfinder: Ecker-Endl, Markus, 3500 Krems (AT); Mader, Christian, 3500 Krems (AT)
(74) Vertreter: Jell, Friedrich

(57) **Zusammenfassung**

Es wird ein Anpralldämpfer (1) oder Terminal für ein Fahrzeugrückhaltesystem (2) oder für ein Hindernis gezeigt mit einer in einem ersten vorderen Endbereich (1a) des Anpralldämpfers (1) oder Terminals angeordneten Bodenstütze (4) an einer Aufstellfläche des Anpralldämpfers (1) oder Terminals und mit einem dem ersten Endbereich (1a) gegenüberliegenden zweiten hinteren Endbereich (1b), der einen Montagebereich (5) für eine Befestigung an dem Fahrzeugrückhaltesystem (2) oder Hindernis aufweist. Weiterhin ist eine Linearführung (6), insbesondere Lineargleitführung vorgesehen, mit mehreren in Reihe nacheinander angeordneten Dämpferelementen (7a bis 7d), die an der ihnen gemeinsamen Linearführung (6) beweglich gelagert sind. Um bei vereinfachten Montagebedingungen eine hohe Sicherheit zu gewährleisten, wird vorgeschlagen, dass die mit der Linearführung (6) fest verbundene Bodenstütze (4) eine bodenseitige Aufstandsplatte (8) für ein loses Aufliegen an der, insbesondere von einer Fahrbahn (20a) ausgebildeten, Aufstellfläche (20) aufweist.

## Beschreibung

Die Erfindung betrifft einen Anpralldämpfer oder Terminal für ein Fahrzeugrückhaltesystem oder für ein Hindernis, mit einer, in einem ersten vorderen Endbereich des Anpralldämpfers oder Terminals angeordneten Bodenstütze an einer Aufstellfläche des Anpralldämpfers oder Terminals, mit einem, dem ersten Endbereich gegenüberliegenden zweiten hinteren Endbereich, der zumindest einen Montagebereich für eine Befestigung an dem Fahrzeugrückhaltesystem oder Hindernis aufweist, mit einer Linearführung, insbesondere Lineargleitführung, und mit mehreren in Reihe nacheinander angeordneten Dämpferelementen, die an der ihnen gemeinsamen Linearführung beweglich gelagert sind.

Bekannte Anpralldämpfer oder Terminals mit an einer gemeinsamen Linearführung beweglich gelagerten Dämpferelementen sind zumindest an beiden Endbereichen befestigt.

Beispielsweise ist aus der EP1794372B1 ein Anpralldämpfer bekannt, der sowohl an dessen vorderen Endbereich an einer Fahrbahn als auch an dessen anderen gegenüberliegenden, hinteren Endbereich an einem Fahrzeugrückhaltesystem befestigt ist. Im vorderen Endbereich weist der Anpralldämpfer eine Bodenstütze mit Befestigungselementen, beispielsweise Bodenanker, auf, die eine feste Verbindung mit der Fahrbahn herstellen. Im hinteren Endbereich wird der Anpralldämpfer über Schraubverbindungen am Fahrzeugrückhaltesystem als Anfangskonstruktion befestigt. Je nach Ausführung kann der Anpalldämpfer an dessen hinteren Endbereich auch alternativ zum Fahrzeugrückhaltesystem an einem ortsfesten Hindernis befestigt sein. Ebenso ist es vorstellbar, ein Terminal als Anfangs- oder Endkonstruktion am Fahrzeugrückhaltesystem zu verwenden.

Nachteilig ist der vergleichsweise hohe Montageaufwand, insbesondere abhängig von der Beschaffenheit der Aufstellfläche wie beispielsweise der Fahrbahn, bei fester Montage der Bodenstütze. Denn bei dieser Montage bedarf es nicht nur einer festen Verankerung, sondern auch einer genauen Ausrichtung, um den hinteren Endbereich zuverlässig an ein Fahrzeugrückhaltesystem oder ein ortsfestes Hindernis anzuschließen. Fehler in der Verankerung und Ausrichtung sind unbedingt zu vermeiden, da sie die Sicherheit und Wirksamkeit reduzieren können.

Zudem ist nicht jede Aufstellfläche für eine Verankerung mit der Fahrbahn und/oder dem Boden geeignet. Darüber hinaus kann eine dauerhafte Befestigung aufgrund möglicher Beschädigungen an der Aufstellfläche unerwünscht sein. Die Anwendbarkeit von Anpralldämpfern oder Terminals aus dem Stand der Technik ist daher eingeschränkt.

Die Erfindung hat sich daher die Aufgabe gestellt, einen Anpralldämpfer oder Terminal derart konstruktiv zu verändern, dass dieser handhabungsfreundlich und schnell aufgestellt werden kann, ohne damit dessen Sicherheit und Wirksamkeit zu beeinträchtigen. Zudem soll sich dieser Anpralldämpfer oder Terminal für eine temporäre Aufstellung eignen können.

Ein weiteres Problem ergibt sich jedoch durch die Tatsache, dass in einigen Fällen eine feste Befestigung aufgrund der Beschaffenheit des Untergrundes nicht möglich ist, etwa bei Asphalt- oder Betonflächen, die nicht genügend Stabilität bieten.

Die Erfindung löst die gestellte Aufgabe durch die Merkmale des Anspruchs 1.

Weist die mit der Linearführung fest verbundene Bodenstütze eine bodenseitige Aufstandsplatte für ein loses Aufliegen an der, insbesondere von einer Fahrbahn ausgebildeten, Aufstellfläche auf, kann unabhängig von der Beschaffenheit der Aufstellfläche, beispielsweise der Fahrbahn, der Anpralldämpfer oder Terminal montiert werden. Erfindungsgemäß reicht nämlich eine endseitige Befestigung an dem Fahrzeugrückhaltesystem oder dem, beispielsweise ortsfesten, Hindernis (z.B. Straßenhindernis) aus, den Anpralldämpfer oder Terminal standfest zu montieren. Unzulänglichkeiten an der vorderen Montage werden durch ein loses Aufliegen vermieden, womit auch mit keiner Beeinträchtigung dessen Sicherheit und Wirksamkeit gerechnet werden muss. Zudem lässt ein loses Aufliegen ein vorbestimmtes Ausweichen der Linearführung gegenüber einem seitlichen Aufprall eines Fahrzeugs zu, was Verformungen an der Linearführung reduzieren kann. Verkanten der Dämpferelemente an der gemeinsamen Linearführung werden so vermieden, was die vorgegebene Sicherheit und Wirksamkeit des erfindungsgemäßen Anpralldämpfers oder Terminals standfest gewährleistet -dies auch bei vergleichsweise einfacher Handhabung in der Montage. Zudem ist durch dieses lose Aufliegen auch ohne weiteres eine temporäre Aufstellung des Anpralldämpfer oder Terminal handhabungsfreundlich möglich - dies auch ohne Beeinträchtigungen an der Aufstellfläche.

Vorzugsweise steigt die, insbesondere von der Bodenstütze ausgehende, Linearführung in Längsrichtung des Anpralldämpfers oder Terminals zum zweiten Endbereich hingesehen zumindest abschnittsweise in ihrer Führungsbahn für die Dämpferelemente rampenförmig an. Damit kann bei Sicherstellung eines Überfahrens der Linearführung von einem, insbesondere frontal, anprallenden Fahrzeug auch ein Teil der kinetischen Energie in Richtung der Aufstellfläche abgeleitet werden, was die Standfestigkeit des Anpralldämpfers oder Terminals weiter erhöhen kann.

Die Führung der Dämpferelemente kann weiter verbessert werden, wenn die Linearführung zumindest ein Längsprofil als Führungselement, das die Führungsbahn für die Dämpferelemente ausbildet, aufweist, an welchem Längsprofil die Bodenstütze befestigt ist. Beispielsweise erfolgt diese Befestigung über zumindest eine erste Schraubverbindung.

Mithilfe des Längsprofils kann nämlich eine durch das lose Aufliegen im Anprallfall gegebenenfalls auftretende seitliche Bewegung standfest begrenzt und/oder austariert werden, was die vom Anpralldämpfer oder Terminal geforderte Sicherheit und Wirksamkeit garantiert, dies auch ohne ortsfester Montage in beiden Endbereichen. Zudem können durch das Austarieren dieser Bewegung unerwünschte Kräfte und Momente reduziert werden, die durch den Anprall entstehen. Dies führt zu einer weiteren Verbesserung der Standfestigkeit des Anpralldämpfers oder Terminals.

Sind zwei Längsprofile des zumindest einen Längsprofils auf Abstand zueinander versetzt und parallel verlaufend angeordnet, kann eine gegebenenfalls seitliche Bewegung des Anpralldämpfers oder Terminals gleichzeitig gegrenzt und/oder austariert werden, was seine Sicherheit und Wirksamkeit weiter erhöht. Zudem kann durch die Kombination von zwei Längsprofilen kann eine noch effektivere Reduzierung unerwünschter Kräfte und Momente erreicht werden, die durch den Anprall entstehen. Dies führt zu einer weiteren Verbesserung der Standfestigkeit des Anpralldämpfers oder Terminals, der auch unter unterschiedlichsten Anprallsituationen seine Leistungsfähigkeit aufrechterhalten.

Vorzugsweise durchgreift zumindest eine erste Schraubverbindung ein Langloch an der Bodenstütze. Diese Konstruktion ermöglicht beispielsweise eine einfache und schnelle Montage des Anpralldämpfers oder Terminals an der Bodenstütze, was die Handhabung und Wartung erleichtert. Auch kann durch das Langloch im Anprallfall eine gewisse Beweglichkeit der Bodenstütze gegenüber dem Längsprofil zugelassen werden, um damit beispielsweise eine Gefahr der Abscherung der Schraubverbindung zu vermindern. Dies kann die Standfestigkeit des Anpralldämpfers oder Terminals weiter verbessern.

Beispielsweise überlappt die Linearführung zumindest abschnittsweise die Aufstandsplatte über, können unerwünschte Kräfte und Momente, die durch den Anprall entstehen, abgefangen werden, was die Standfestigkeit des Anpralldämpfers oder Terminals erhöht.

Kragt die Aufstandsplatte der Linearführung seitlich auf beiden Seiten vor, kann dies eine verbesserte Stabilisierung des Anpralldämpfers oder Terminals ermöglichen. Dies kann nämlich dazu führen, dass der Anpralldämpfer oder Terminal verbessert Kräfte und/oder -momente aufnehmen kann, was die Standfestigkeit weiter erhöht.

Vorzugsweise ist dem ersten Endbereich zugewandte, insbesondere an diesem ersten Endbereich anschließende, Führungsende der Linearführung in einer für ein anprallendes Fahrzeug überfahrbaren Bodennähe angeordnet. Durch diese Anordnung ist sohin sichergestellt, dass die Linearführung überfahren werden kann, und damit nicht die Dämpfungseigenschaften der sich zumindest im vorderen Endbereich des Anpralldämpfers oder Terminal befindlichen Dämpferelemente zu beeinflussen. Dies verbessert die Sicherheit und Wirksamkeit des erfindungsgemäßen Anpralldämpfers oder Terminals weiter.

Weist der Montagebereich zumindest eine Befestigungsöffnung für eine zweite Schraubverbindung mit dem Fahrzeugrückhaltesystem oder Hindernis auf, kann der Anpralldämpfer oder Terminal sicher und stabil am Fahrzeugrückhaltesystem oder Hindernis befestigt werden. Diese zweite Schraubverbindung ermöglicht zudem eine präzise Einstellung der Befestigungskraft, was die Sicherheit und Wirksamkeit des Anpralldämpfers zuverlässiger sicherstellen kann.

Vorzugsweise weist der Montagebereich eine Montageplatte mit der zumindest einen Befestigungsöffnung auf, wobei die Montageplatte über zumindest einen abstehenden Steg an die Linearführung anschließt. Beispielsweise wird der Steg von einem L-Winkel an der Montageplatte, insbesondere angeschweißten, gebildet.

Durch diesen besonderen Montagebereich kann der Anpralldämpfer oder Terminal präzise und standfest an den benötigten Ort montiert werden, wobei der L-Winkel die Stabilität und Festigkeit des Montagebereichs weiter erhöht. Überdies erleichtert diese Konstruktion die Montage und Demontage des Systems weiter, da der Steg eine einfache Handhabung und Ausrichtung am Montageort ermöglicht. Dies führt unter anderem zu einer reduzierten Installationszeit und einem geringeren Aufwand bei der Wartung und Instandhaltung.

Der Anpralldämpfer oder Terminal bietet durch den speziell konzipierten Montagebereich weitere technische Vorteile, insbesondere in Bezug auf die Begrenzung der Bewegung der Dämpferelemente.

Indem der Montagebereich zumindest einen in Längsrichtung des Anpralldämpfers oder Terminals zum zweiten Endbereich hin gesehenen frei auskragenden Anschlag aufweist, kann dies zur Begrenzung oder Vermeidung von eventuellen Kippbewegungen beitragen. Dies kann sowohl eine Kippbewegung der Dämpferelemente in Richtung der Aufstellfläche als auch ein Aufkippen des Anpralldämpfers oder Terminals gegenüber dem Fahrzeugrückhaltesystem oder Hindernis sein. Unkontrollierte Bewegungen werden damit vermeiden, was zu einer verbesserten Sicherheit bei einem Anprall eines Fahrzeugs führt. Dies insbesondere dann, wenn sich der Anschlag oberhalb der Befestigungsöffnung des Montagebereichs befindet. Zudem können damit die Dämpferelemente effektiver arbeiten und die Aufprallenergie absorbieren, was Sicherheit und Wirksamkeit des Anpralldämpfers oder Terminals weiter verbessern kann.

Die Konstruktion des Anpralldämpfers oder Terminals kann weiter vereinfacht werden, wenn die Dämpferelemente zwischen sich je zumindest ein deren Stirnseitenflächen ausbildendes Führungsblech aufweisen, und dass die Linearführung in den Führungsblechen Führungsaussparungen als zweite mit dem Ersten zusammenwirkenden Führungselement der Linearführung aufweist, über die Dämpferelemente an der Linearführung beweglich gelagert sind. Eine derartige Führung ermöglicht zudem eine präzise und reibungslose Bewegung der Dämpferelemente, sodass diese effektiver eine Aufprallenergie dämpfen, ohne dass es zu einer Blockierung oder Verklemmung der Dämpferelemente kommt. Die Sicherheit und Wirksamkeit des Anpralldämpfers oder Terminals kann sich damit weiter verbessern.

Beispielsweise weisen die, insbesondere innen hohlen, Dämpferelemente an deren Stirnseitenflächen anschließende Längsseitenflächen, insbesondere Halbschalen, auf, die in Längsrichtung des Anpralldämpfers oder Terminals, insbesondere nach außen, gewölbt verlaufen. Diese Konstruktion ermöglicht eine optimale Verteilung der Kräfte bei einem Aufprall, da die insbesondere gewölbten Längsseitenflächen die Energie effektiv absorbieren und verteilen können. Dies kann zu einer verbesserten Sicherheit und Wirksamkeit des Anpralldämpfers oder Terminals führen, da die Energie effektiver abgebaut werden kann.

Vorzugsweise weist zumindest ein Dämpferelement der mehreren Dämpferelemente zumindest eine innen liegende Versteifung, insbesondere Halbschalen, aufweist, die in Längsrichtung gewölbt verlaufen.

Durch diese innen liegende Versteifung kann beispielsweise bei Deformation der Dämpferelemente eine Gefahr an auskragenden Elementen am Anpralldämpfer oder Terminal reduzieren, was die Sicherheit von Fahrzeugen und Personen weiter erhöht. Außerdem führen diese innen liegende Versteifung zu einer effektiveren Energieabsorption und -verteilung, was die Wirksamkeit des Anpralldämpfers oder Terminals weiter erhöhen kann.

Sind die Versteifung an deren Enden mittig im Dämpferelement befestigt, kann dies ein symmetrischeres Verhalten der Dämpferelemente bei Reduktion von kinetischer Energie im Anprallfall weiter begünstigen und zu weiteren Verbesserung der Wirksamkeit des Anpralldämpfers oder Terminals beitragen.

Sind zwei Versteifungen der zumindest einen innen liegenden Versteifung gegensinnig gewölbt verlaufen und/oder auf Höhe im Dämpferelement versetzt angeordnet, kann dies beispielsweise die Konstruktion weiter vereinfachen. Zudem begünstigt dies gegensinnig gewölbt verlaufende und/oder versetzte Anordnung ein optimales Verhalten des Anpralldämpfers oder Terminals im Anprallfall weiter. Dies, indem damit beispielsweise die Stabilität und Belastbarkeit der Dämpferelemente weiter erhöht wird.

Vorzugsweise nimmt die Steifigkeit der jeweiligen Dämpferelemente in Längsrichtung des Anpralldämpfers oder Terminals zum zweiten Endbereich hingesehen zu. Damit weist zumindest ein Dämpferelement im Bereich des zweiten Endbereichs eine höhere Steifigkeit auf als zumindest ein Dämpferelement im Bereich des ersten Endbereich. Damit kann der Anpralldämpfer oder Terminals seine Funktion auch bei hohen Anprallenergien effektiv und zuverlässig erfüllen und die Sicherheit von Fahrzeugen und Personen weiter erhöhen.

In den Figuren ist beispielsweise der Erfindungsgegenstand anhand eines Ausführungsbeispiels näher dargestellt. Es zeigen
- Fig. 1: eine Seitenansicht auf einen Anpralldämpfer an einem Fahrzeugrückhaltesystem,
- Fig. 2: eine Draufsicht auf den nach Fig. 1 dargestellten Anpralldämpfer,
- Fig. 3a: und 3b Detailansichten zu einem vorderen Ende des nach den Figuren 1 und 2 dargestellten Anpralldämpfers und
- Fig. 4a: und 4b Detailansichten zu einem hinteren Ende des nach den Figuren 1 und 2 dargestellten Anpralldämpfer.

Nach Fig. 1 ist ein Anpralldämpfer 1 an einem Fahrzeugrückhaltesystem 2 dargestellt. Der Anpralldämpfer 1 ist an einer Betonleitwand 3 des Fahrzeugrückhaltesystems 2 befestigt. Hierzu weist der Anpralldämpfer 1 im zweiten hinteren Endbereich 1 b einen Montagebereich 5 für die Befestigung an dem Fahrzeugrückhaltesystem 2 auf. Der zweite hintere Endbereich 1b liegt einem ersten vorderen Endbereich 1a gegenüber, der zur Aufnahme eine kinetischen Energie eines aufprallenden Fahrzeugs ausgebildet ist.

Anstatt eines Fahrzeugrückhaltesystems 2 ist aber auch ein ortsfestes Hindernis -wie beispielsweise ein Straßenhindernis, ein Steher für einen Überkopfwegweiser, ein Brückenpfeiler etc.- denkbar, was nicht dargestellt worden ist.

Im ersten vorderen Endbereich 1a des Anpralldämpfers 1 ist eine Bodenstütze 4 angeordnet.

Des Weiteren weist der Anpralldämpfer 1 eine Linearführung 6, und zwar eine Lineargleitführung auf. An dieser Linearführung 6 sind mehrere Dämpferelemente 7a bis 7d des Anpralldämpfers 1 angeordnet, und zwar sind diese an der ihnen gemeinsamen Linearführung 6 beweglich gelagert. Die Dämpferelemente 7a bis 7d sind der Reihe nacheinander angeordnet, und zwar von vorderen bis zum hinteren Endbereich 1a, 1b.

Die Sicherheit und Wirksamkeit des Anpralldämpfers 1 werden erfindungsgemäß erhöht, indem die mit der Linearführung 6 fest verbundene Bodenstütze 4 eine bodenseitige Aufstandsplatte 8 für ein loses Aufliegen der von einer Fahrbahn 20a ausgebildeten Aufstellfläche 20 aufweist. Dieses lose Aufliegen ermöglicht ein begrenztes seitliches Bewegen im Fall eines Anpralls, womit der dem Anprallwinkel anpassbare Anpralldämpfer 1 effizienter Energie absorbieren kann. Dies ist auch äußerst zuverlässig, da das Maß der Beweglichkeit durch die Steifigkeit der Linearführung 6 begrenzt wird.

Zudem kann mit der Aufstandsplatte 8 eine Verankerung an der Aufstellfläche 20 vermieden werden, was die Montage und/oder Wartung des Anpralldämpfers 1 erheblich erleichtert.

Die Aufstandsplatte 8 ist -wie in Fig. 3a und 3b zu erkennen- an einem Ende der Bodenstütze 4 angeordnet, und zwar an ihrem Abstandselement 9, das die Linearführung 6 von der Aufstellfläche 20 beabstandet. Das im Querschnitt u-förmige Abstandselement 9 ist an einem Ende mit der Aufstandsplatte 8 verschweißt.

Zudem ist in Fig. 2 zu erkennen, dass der Anpralldämpfer 1 mit der Bodenstütze 4 und dem Montagebereich 5 an ausschließlich zwei Stellen abstützt, was beispielsweise dessen Montage erleichtert, aber auch beispielsweise vorteilhaft hinschlicht einer unterbrechungsfreien Linearführung für vorteilhaftere Dämpfungseigenschaften ist.

Nach Fig. 1 zu sehen, steigt die von der Bodenstütze ausgehende Linearführung 6 in Längsrichtung L des Anpralldämpfers 1 zum zweiten Endbereich 1b hingesehen an. Damit entsteht eine rampenförmig ansteigende Führungsbahn B für die Dämpferelemente 7a bis 7d, wodurch auch Kräfte in Richtung der Aufstellfläche 20 abgetragen werden können, um die Dämpferelemente 7a bis 7d zu entlasten. Dies erhöht die Standfestigkeit des Anpralldämpfers 1.

Dies insbesondere auch durch eine mechanisch standfeste Ausführung der Linearführung 6 mit zwei metallische Längsprofilen 10a, 10b, die von der Linearführung 6 jenes erstes Führungselement sind, die die Führungsbahn für die Dämpferelemente 7a bis 7d ausbilden. Diese beiden parallel verlaufenden Längsprofilen 10a, 10b sind auf Abstand A zueinander versetzt angeordnet. An deren ihren vorderen Enden ist die Bodenstütze 4 über erste Schraubverbindungen 11a, nämlich Kopfschrauben, befestigt. Dies führt zu einer gegenüber Querkräften stabilen Längsausrichtung des Anpralldämpfers 1.

Die Montage von der Längsprofilen 10a, 10b an der Bodenstütze 4 wird durch Langlöcher 12 erleichtert, die die ersten Schraubverbindung 11a durchgreift. Zudem ist dadurch auch handhabungsfreundlich die Steigung des rampenförmigen Verlaufs der Führungsbahn der Linearführung 6 einstellbar und/oder damit kann die Aufstandsplatte 8 der Aufstellfläche 20 entsprechend ausgerichtet werden.

Wie zudem in der Fig. 3a zu erkennen, verläuft die Linearführung 6 über die Aufstandsplatte 8 und überlappt diese damit. Die Aufstandsplatte 8 kragt auch seitlich auf beiden Seiten der Linearführung 6 und damit den beiden Längsprofilen 10a, 10b vor. Damit ist eine ausreichende Abstützung des Anpralldämpfers 1 am vorderen Endbereich 1a gegeben. Weiter Abstützungen, ausgenommen die Befestigung am hinteren Endbereich 1b sind damit nicht mehr notwendig.

Damit die Bodenstütze 4 auf das Dämpfungsverhalten des Anpralldämpfers 1 unwirksam ist, ist das den ersten Endbereich 1a anschließende Führungsende 6a der Linearführung 6 in einer für ein anprallendes Fahrzeug überfahrbaren Bodennähe angeordnet ist, wie in Fig. 1 und 3b besonders deutlich zu erkennen. Auch weist hier der Anpralldämpfers 1 eine Schutz 21 in Form eines Blechs auf, die das vordere Ende 1a des Anpralldämpfers 1 zur Aufstellfläche 20 hin abschrägt.

Zudem ist auch der Montagebereich 5 besonders ausgebildet, wie in den Figuren 4a und 4b zu erkennen. Dieser Montagebereich 5 weist mehrere Befestigungsöffnungen 13 für eine zweite Schraubverbindung 13a an der Betonleitwand 3 des Fahrzeugrückhaltesystem 2 auf. Die Befestigungsöffnungen 13 sind an einer Montageplatte 14 des Montagebereich 5 eingebracht, an der zwei L-Winkel des Montagebereichs 5 angeschweißt sind. Diese L-Winkel bilden an der Montageplatte 14 abstehende Stege 14a, die je an ein Längsprofil 10a, 10b der Linearführung 6 über feste Verbindungen, nämlich zweite Schraubverbindungen 11b, und zwar Kopfschrauben anschließen. Damit ist eine standfeste Verbindung der Linearführung 6 mit der Betonleitwand 3 gegeben, was die Sicherheit und Wirksamkeit des Anpralldämpfers 1 erhöht.

Dies wird auch dadurch erreicht, dass der Montagebereich 5 oberhalb der Befestigungsöffnungen 13 zwei in Längsrichtung L des Anpralldämpfers 1 zum zweiten Endbereich 1b hin gesehenen frei auskragenden Anschlag 15 aufweist. Der Anschlag ist zum zweiten Endbereich 1b hin gesehenen am letzten Dämpferelement 7d der Dämpferelemente 7a bis 7d befestigt und wird im Ausführungsbeispiel von einem U-Bügel ausgebildet. Wie in Fig. 4b zu erkennen ist der Anschlag 15 an dem Führungsblech 16 des letzten Dämpferelements 7d befestigt, nämlich wie dargestellt, angeschraubt.

Zur erhöhten Sicherheit und Wirksamkeit des Anpralldämpfers 1 tragen auch die besondere Konstruktion der Dämpferelemente 7a bis 7d bei. So weisen die innen hohlen Dämpferelemente 7a bis 7d zwischen sich je zumindest ein deren Stirnseitenflächen ausbildendes Führungsblech 16 auf. In den Führungsblechen 16 sind je zwei Führungsaussparungen 16a, 16b als zweites Führungselement der Linearführung 6 vorgesehen. Die Führungsaussparungen 16a, 16b werden von je einem Längsprofil 10a, 10b durchgriffen, und wirken so als zweites Führungselement mit dem ersten Führungselement zur Führung zusammen. Damit sind die Dämpferelemente 7a bis 7d an der Linearführung 6 beweglich gelagert.

Zudem verlaufen die an diese Stirnseitenflächen anschließende Längsseitenflächen 17a, 17b in Längsrichtung L des Anpralldämpfers 1 nach außen gewölbt. Die Längsseitenflächen 17a, 17b werden von metallische Halbschalen ausgebildet, die mit den jeweiligen metallischen Führungsblechen 16 verschraubt sind. Wie in der Fig. 4b beispielsweise zu erkennen, können an den Längsseitenflächen 17a, 17b ein oder mehrere metallische Halbschalen übereinander angeordnet sein - in deren Anzahl entsprechend der geforderten Dämpfung des Dämpferelements 7a bis 7d. So ist beispielsweise am Dämpferelement 7a auf jeder Längsseitenfläche 17a, 17b eine Halbschale und am nachfolgenden Dämpferelement 7b sind auf jeder Längsseitenfläche 17a, 17b zwei Halbschalen übereinander angeordnet.

Zudem weisen einige Dämpferelemente 7a bis 7d innen liegende Versteifungen 18a, 18b, ebenso in Form von metallischen Halbschalen, auf. Auch diese Versteifungen 18a, 18b verlaufen damit in Längsrichtung L gewölbt. Vorzugsweise sind alle Halbschalen gleich, was den Aufbau und die Herstellung des Anpralldämpfers 1 vereinfachen kann.

Ein symmetrisches Verformen der Dämpferelemente 7a bis 7d wird durch nachfolgende konstruktive Maßnahmen begünstigt. So sind die Versteifungen 18a, 18b an deren jeweiligen Enden mittig im betreffenden Dämpferelement 7a bis 7d befestigt. Weist das Dämpferelement 7a bis 7d mehrere Versteifungen 18a, 18b auf, so sind diese gegensinnig gewölbt verlaufend und auf Höhe versetzt zueinander angeordnet, wie dies an den Dämpferelementen 7d zu erkennen ist.

Auch sind die Versteifungen 18 von den aneinander anschließenden Dämpferelementen 7c der Dämpferelemente 7a bis 7d alternierend gegensinnig gewölbt verlaufend, wie in Fig. 2 zu erkennen.

Damit kann am Anpralldämpfers 1 standfest ermöglicht werden, dass die Steifigkeit der jeweiligen Dämpferelemente 7a bis 7d in Längsrichtung L des Anpralldämpfers 1 zum zweiten Endbereich 1b hingesehen zunimmt.

Der nach Figuren 1 bis 4b dargestellte Anpralldämpfer 1 ist auch als Terminal 1 (z. B.: als Anfangskonstruktion des Fahrzeugrückhaltesystems) vorstellbar, was nicht näher dargestellt worden ist.

Im Allgemeinen wird festgehalten, dass "insbesondere" als "more particularly" ins Englische übersetzt werden kann. Ein Merkmal, dem "insbesondere" vorangestellt ist, ist als fakultatives Merkmal zu betrachten, das weggelassen werden kann, und stellt damit keine Einschränkung, beispielsweise der Ansprüche, dar. Das Gleiche gilt für "vorzugsweise", ins Englische übersetzt als "preferably", und für "gegebenenfalls", ins Englische übersetzt als "if necessary".

## Patentansprüche

1. Anpralldämpfer oder Terminal für ein Fahrzeugrückhaltesystem (2) oder für ein Hindernis, mit einer, in einem ersten vorderen Endbereich (1a) des Anpralldämpfers (1) oder Terminals angeordneten Bodenstütze (4) an einer Aufstellfläche (20) des Anpralldämpfers (1) oder Terminals, mit einem, dem ersten Endbereich (1a) gegenüberliegenden zweiten hinteren Endbereich (1b), der zumindest einen Montagebereich (5) für eine Befestigung an dem Fahrzeugrückhaltesystem (2) oder Hindernis aufweist, mit einer Linearführung (6), insbesondere Lineargleitführung, und mit mehreren in Reihe nacheinander angeordneten Dämpferelementen (7a bis 7d), die an der ihnen gemeinsamen Linearführung (6) beweglich gelagert sind, **dadurch gekennzeichnet, dass** die mit der Linearführung (6) fest verbundene Bodenstütze (4) eine bodenseitige Aufstandsplatte (8) für ein loses Aufliegen an der, insbesondere von einer Fahrbahn (20a) ausgebildeten, Aufstellfläche (20) aufweist.

2. Anpralldämpfer oder Terminal nach Anspruch 1, **dadurch gekennzeichnet, dass** die, insbesondere von der Bodenstütze ausgehende, Linearführung (6) in Längsrichtung (L) des Anpralldämpfers (1) oder Terminals zum zweiten Endbereich (1b) hingesehen in ihrer Führungsbahn für die Dämpferelemente (7a bis 7d) rampenförmig ansteigt.

3. Anpralldämpfer oder Terminal nach Anspruch 1 oder 2, **dadurch gekennzeichnet, dass** die Linearführung (6) zumindest ein Längsprofil (10a, 10b) als erstes Führungselement, das die Führungsbahn (B) für die Dämpferelemente (7a bis 7d) ausbildet, aufweist, an welchem Längsprofil (10a, 10b) die Bodenstütze (4) befestigt ist.

4. Anpralldämpfer oder Terminal nach Anspruch 3, **dadurch gekennzeichnet, dass** zwei Längsprofile (10a, 10b) des zumindest einen Längsprofils (10a, 10b) auf Abstand (A) zueinander versetzt und parallel verlaufend angeordnet sind.

5. Anpralldämpfer oder Terminal nach Anspruch 3 oder 4, **dadurch gekennzeichnet, dass** zumindest eine erste Schraubverbindung (11a) ein Langloch (12) an der Bodenstütze (4) durchgreift.

6. Anpralldämpfer oder Terminal nach einem der Ansprüche 1 bis 5, **dadurch gekennzeichnet, dass** die Linearführung (6) zumindest abschnittsweise die Aufstandsplatte (8) überlappt und/oder dass die Aufstandsplatte (8) der Linearführung (6) seitlich auf beiden Seiten vorkragt.

7. Anpralldämpfer oder Terminal nach einem der Ansprüche 1 bis 6, **dadurch gekennzeichnet, dass** das dem ersten Endbereich (1a) zugewandte, insbesondere an diesem ersten Endbereich (1a) anschließende, Führungsende der Linearführung (6) in einer für ein anprallendes Fahrzeug überfahrbaren Bodennähe angeordnet ist.

8. Anpralldämpfer oder Terminal nach einem der Ansprüche 1 bis 7, **dadurch gekennzeichnet, dass** der Montagebereich (5) zumindest eine Befestigungsöffnung (13) für eine zweite Schraubverbindung (13a) mit dem Fahrzeugrückhaltesystem (2) oder Hindernis aufweist.

9. Anpralldämpfer oder Terminal nach Anspruch 8, **dadurch gekennzeichnet, dass** der Montagebereich (5) eine Montageplatte (14) mit der zumindest einen Befestigungsöffnung (13) aufweist, wobei die Montageplatte (14) über zumindest einen abstehenden Steg (14a), insbesondere eines L-Winkels an der Montageplatte (14), an die Linearführung (6) anschließt.

10. Anpralldämpfer oder Terminal nach einem der Ansprüche 1 bis 9, **dadurch gekennzeichnet, dass** der Montagebereich (5), insbesondere oberhalb der Befestigungsöffnung (13), zumindest einen in Längsrichtung (L) des Anpralldämpfers (1) oder Terminals zum zweiten Endbereich (1b) hin gesehenen frei auskragenden Anschlag (15) aufweist.

11. Anpralldämpfer oder Terminal nach einem der Ansprüche 1 bis 10, **dadurch gekennzeichnet, dass** die Dämpferelemente (7a bis 7d) zwischen sich je zumindest ein deren Stirnseitenflächen ausbildendes Führungsblech (16) aufweisen, und dass die Linearführung (6) in den Führungsblechen (16) Führungsaussparungen (16a, 16b) als zweite mit dem Ersten zusammenwirkenden Führungselement der Linearführung (6) aufweist, über die Dämpferelemente (7a bis 7d) an der Linearführung (6) beweglich gelagert sind.

12. Anpralldämpfer oder Terminal nach einem der Ansprüche 1 bis 11, **dadurch gekennzeichnet, dass** die, insbesondere innen hohlen, Dämpferelemente (7a bis 7d) an deren Stirnseitenflächen anschließende Längsseitenflächen (17a, 17b), insbesondere Halbschalen, aufweisen, die in Längsrichtung (L) des Anpralldämpfers (1) oder Terminals, insbesondere nach außen, gewölbt verlaufen.

13. Anpralldämpfer oder Terminal nach Anspruch 12, **dadurch gekennzeichnet, dass** zumindest ein Dämpferelement (7a bis 7d) der mehreren Dämpferelemente (7a bis 7d) zumindest eine innen liegende Versteifung (18), insbesondere Halbschalen, aufweist, die in Längsrichtung (L) gewölbt verlaufen.

14. Anpralldämpfer oder Terminal nach Anspruch 13, **dadurch gekennzeichnet, dass** die Versteifung (18) an deren Enden mittig im Dämpferelement (7a bis 7d) befestigt sind und/oder dass zwei Versteifungen (18) der zumindest einen innen liegenden Versteifung (18) gegensinnig gewölbt verlaufen und/oder auf Höhe im Dämpferelement (7a bis 7d) versetzt angeordnet sind.

15. Anpralldämpfer oder Terminal nach Anspruch 13 oder 14, **dadurch gekennzeichnet, dass** die Versteifungen (18) mehrere aneinander anschließende Dämpferelemente (7a bis 7d) alternierend gegensinnig gewölbt verlaufen.

16. Anpralldämpfer oder Terminal nach einem der Ansprüche 1 bis 15, **dadurch gekennzeichnet, dass** die Steifigkeit der jeweiligen Dämpferelemente (7a bis 7d) in Längsrichtung (L) des Anpralldämpfers (1) oder Terminals zum zweiten Endbereich (1b) hingesehen zunimmt.

17. Fahrzeugrückhaltesystem mit einem Anpralldämpfer (1) oder Terminal nach einem der Ansprüche 1 bis 16.
